# EUROPÄISCHE PATENTSCHRIFT

(11) **EP 1 052 185 B1**
(45) Veröffentlichungstag und Bekanntmachung des Hinweises auf die Patenterteilung: **26.03.2003**
(21) Anmeldenummer: 99810394.9
(22) Anmeldetag: 06.05.1999
(51) Int. Cl.: B65D 75/58

(54) **Verpackung mit Aufreissverschluss**
Tear open container
Récipient avec fermeture déchirable

(43) Veröffentlichungstag der Anmeldung: 15.11.2000
(73) Patentinhaber: Alcan Technology & Management AG, 8212 Neuhausen am Rheinfall (CH)
(72) Erfinder: Marbler, Claude, 57370 Phalsbourg (FR); Froemer, Frédéric, 57400 Sarrebourg (FR)

(56) Entgegenhaltungen:
- WO-A-96/32342
- WO-A-98/35886
- GB-A- 2 121 757
- US-A- 4 116 338

## Beschreibung

Die Erfindung betrifft eine Verpackung nach dem Oberbegriff von Anspruch 1.

Bekannte flexible Verpackungen für Schokoladeriegel, Bisquits, Fruchtzwerge und dgl. essbare Süssigkeiten umfassen eine schlauchartige Umhüllung aus einem beidends über eine Klebe- oder Siegelnaht verschlossene Umhüllung aus einem Folienmaterial. Zur Entnahme des Füllgutes wird die Umhüllung an einem Ende aufgerissen, wobei der Aufreissvorgang üblicherweise durch eine Aufreisshilfe in Form einer Kerbe oder einer Schwächungslinie unterstützt wird. Durch die so entstandene Öffnung der schlauchartigen Verpackung kann das an der Innenseite der Umhüllung gleitende Füllgut durch entsprechendes Drücken am verschlossenen Ende durch die Öffnung aus der Verpackung geschoben werden. Diese Verpackungsart eignet sich insbesondere zur direkten Einnahme des Füllgutes, wobei der Öffnungsbereich nach dem Aufreissen der Verpackung in bzw. an den Mund geführt wird. Hierbei lässt es sich kaum vermeiden, dass z.B. nach einer Berührung an der Oberfläche der Verpackung anhaftende Bakterien und dgl. Krankheitserreger in den Mund gelangen. Die Gefahr einer Ansteckung ist insbesondere bei Kindern als hauptsächliche Konsumenten derart verpackter Süssigkeiten nicht zu unterschätzen.

Eine Verpackung der eingangs genannten Art ist in der WO-A-96 32342 offenbart.

Aus der US-A- 4 116 338 ist eine Verpackung für einen sterilen Gegenstand bekannt. Die Verpackung besteht aus einem aus zwei Folien gebildeten und den sterilen Gegenstand umhüllenden Innenbeutel, der in einem aus zwei Folien gebildeten Aussenbeutel eingeschlossen ist. Der Aussenbeutel weist eine Aufreisslinie zum Wegreissen eines Randteils des Aussenbeutels auf. Der offene Rand des Innenbeutels mit dem sterilen Gegenstand erstreckt sich über die Aufreisslinie im Aussenbeutel hinaus, so dass der sterile Gegenstand ohne Berührung von Teilen des kontaminierten Aussenbeutels dem Innenbeutel entnommen werden kann.

Der Erfindung liegt die Aufgabe zugrunde, eine Verpackung der eingangs genannten Art zu schaffen, die nach dem Öffnen ohne Gefahr einer Kontaminierung mit Fremdkeimen zur direkten Einnahme des Füllgutes an oder in den Mund geführt werden kann.

Zur erfindungsgemässen Lösung der Aufgabe führt eine Verpackung mit den Merkmalen von Anspruch 1.

Beim Aufreissen des erfindungsgemässen Verpackung wird somit im Öffnungsbereich der kontaminierte äussere Verpackungsteil entfernt, wodurch der keimfreie innere Verpackungsteil freigelegt wird. Das auf diese Weise entstehende "aseptische Mundstück" kann deshalb ohne Gefahr einer Infektion zur Entnahme des Füllgutes direkt an oder in den Mund geführt werden.

Die Aufreisshilfen umfassen insbesondere Kerben, linienförmige Teilschnitte oder Perforationen und dgl. Schwächungslinien.

Ein bevorzugtes Anwendungsgebiet für die erfindungsgemässe Verpackung liegt im Verpacken von trink- und/oder essbaren Füllgütern, welche zur direkten Einnahme aus der Verpackung in den Mund geeignet sind. Beispiele für Verpackungen sind neben den eingangs genannten schlauchförmigen Umhüllungen auch Beutel für Flüssigkeiten bzw. Getränke sowie für pastöse Füllgüter. Bei den letztgenannten Verpackungen ist der Öffnungsbereich rohr- oder schlauchartig ausgebildet.

Weiter Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: eine Seitenansicht einer schlauchförmigen Verpackung;
- - Fig. 2: eine Seitenansicht eines Teils der Verpackung von Fig. 1 im geöffneten Zustand;
- -Fig. 3: einen Querschnitt durch den Öffnungsbereich der Verpackung von Fig. 1 entlang deren Linie I-I;

Eine in Fig. 1 dargestellte Verpackung 10 für beispielsweise Schokoladeriegel weist eine schlauchförmige Umhüllung 12 aus einem folienförmigen Werkstoff auf. Die beiden Enden der Umhüllung 12 sind durch Siegelnähte 14, 16 verschlossen.

Wie in Fig. 3 detailliert dargestellt, umfasst die Umhüllung 12 ein aus einer gegen das Innere der Verpackung gerichteten inneren Folie 22 und aus einer gegen das Äussere der Verpackung gerichteten äusseren Folie 20 aufgebautes Folienlaminat 18. Die beiden Folien 20, 22 sind über einen Permanentkleber 24 zum Folienlaminat 18 verbunden, wobei im Öffnungsbereich der Verpakkung 10 eine klebstofffreie Zone 30 vorliegt. Diese klebstofffreie Zone 30 ist von einer ersten Schwächungslinie 26 als erste Aufreisshilfe in der äusseren Folie 20 und von einer zweiten Schwächungslinie 28 als zweite Aufreisshilfe in der inneren Folie 22 begrenzt. Hierbei liegt die zweite Schwächungslinie 28 in der inneren Folie 22 nahe dem durch die Siegelnaht 14 verschlossenen Ende der Verpackung 10 und die erste Schwächungslinie 26 in der äusseren Folie 20 in einem Abstand a zur zweiten Schwächungslinie 28.

Zum Öffnen der Verpackung 10 wird deren durch die Siegelnaht 14 verschlossenes Ende ergriffen und von der übrigen Verpackung weggerissen. Bei diesem Vorgang wird die äussere Folie 20 bei der ersten Schwächungslinie 26 und die innere Folie 22 bei der zweiten Schwächungslinie 28 durchtrennt.

Fig. 2 zeigt die geöffnete Verpackung 10, die im Öffnungsbereich aus der inneren Folie 22 der klebstofffreien Zone 30 besteht. Die zweite Schwächungslinie 28 entspricht dem äusseren Rand 36 der entstandenen Öffnung 34. Das auf diese Weise entstandene, aus der inneren Folie 22 bestehende "Mundstück" der Länge a ist keimfrei und kann deshalb ohne gesundheitliche Bedenken zur Entnahme des Füllgutes - beispielsweise eines Schokoladeriegels 32 - direkt in den Mund genommen werden.

Als Folienlaminate zur Herstellung der erfindungsgemässen Verpackung eignen sich beispielsweise Laminate 18 mit der inneren Folie 22 aus beispielsweise Polyethylen, Polypropylen, deren Copolymeren oder lonomeren und der äusseren Folie 20, die selbst eine Verbundfolie sein kann, mit einer äusseren Teilfolie aus beispielsweise orientiertem Polyethylenterephthalat (PET) oder orientiertem Polypropylen (oPP) und einer inneren Teilfolie aus beispielsweise orientiertem Polyamid oder Aluminium. Alternativ kann die innere Teilfolie metallisiert oder mit einer keramischen Schicht wie SiOₓ versehen sein. Der Permanentkleber 24 zwischen der äusseren Folie 20 und der inneren Folie 22 kann beispielsweise ein Kleber auf der Basis von Polyurethan sein. Anstelle eines Permanentkleberauftrags kann die Verbindung der äusseren Folie 20 mit der inneren Folie 22 auch mittels einer Extrusionsbeschichtung durchgeführt werden.

Die zur Herstellung der erfindungsgemässen Verpackung geeigneten Folienlaminate sind nicht auf die oben erwähnten Beispiele beschränkt und werden aufgrund der an die Verpackung gestellten Anforderungen wie z.B. Siegelbarkeit, mechanischer Schutz und Stabilität, Aroma-, Sauerstoff,- und Wasserdampfbarrieren, Bedruckbarkeit, thermische Stabilität usw. ausgewählt.

## Patentansprüche

1. Verpackung mit einem eine Öffnung (34) zur Entnahme eines Füllgutes freigebenden Aufreissverschluss mit einer Aufreisshilfe (26,50), wobei der Öffnungsbereich nach dem Aufreissen der Verpackung zum Einführen in den Mund zur direkten Einnahme des Füllgutes geeignet ist, und wobei die Verpackung zumindest im Öffnungsbereich übereinanderliegende, einen äusseren (20,42) und einen inneren Verpackungsteil (22,48) bildende Lagen von Verpackungsmaterial aufweist und die Aufreisshilfe am äusseren Verpackungsteil so angeordnet ist, dass der äussere Verpackungsteil (20,42) vom inneren Verpackungsteil (22,48) in einem Abstand (a) zur Öffnung (34) getrennt und im Öffnungsbereich der innere Verpackungsteil (22,48) freigelegt wird,
**dadurch gekennzeichnet, dass**
die Verpackung ein aus einer gegen das Innere der Verpackung gerichteten inneren Folie (22) und aus einer gegen das Äussere der Verpackung gerichteten äusseren Folie (20),welche mittels Permanentklebe (24) verbunden sind, aufgebautes Folienlaminat (18) umfasst, wobei die innere und die äussere Folie im Öffnungsbereich nicht oder mit einer im Vergleich zur übrigen Verpackung geringeren Kraft aneinander haften und. zur Bildung der Öffnung (34) an der inneren Folie (22) eine zweite Aufreisshilfe (28) angeordnet ist.

2. Verpackung nach Anspruch 1, **dadurch gekennzeichnet, dass** die Aufreisshilfen (26,28) Kerben, linienförmige Teilschnitte oder Perforationen und dgl. Schwächungslinien umfassen.

3. Verwendung einer Verpackung nach Anspruch 1 oder 2 zum Verpacken von zur direkten Einnahme aus der Verpackung in den Mund geeigneten trink- und/oder essbaren Füllgütern.

## Claims

1. Package comprising a tear-off closure with a tearing aid (26, 50) exposing an opening (34) for the removal of a product, the opening region being suitable for insertion into the mouth for the direct consumption of the product once the package has been torn open, the package having layers of packaging material situated one on top of the other at least in the opening region and forming an outer part (20, 42) and an inner part (22, 48) of the package and the tearing aid being arranged on the outer part of the package in such a manner that the outer part (20, 42) of the package is separated from the inner part (22, 48) of the package at a distance (a) from the opening (34) and is exposed in the opening region of the inner part (22, 48) of the package, **characterised in that** the package includes a film laminate (18) made up of an inner film (22) directed towards the interior of the package and an outer film (20) directed towards the exterior of the package, joined together by means of permanent adhesive (24), the inner film and the outer film not adhering to one another in the opening region or adhering to one another with less force than over the rest of the package and a second tearing aid (28) being arranged on the inner film (22) in order to form the opening (34).

2. Package according to claim 1, **characterised in that** the tearing aids (26, 28) include notches, linear partial cuts or perforations and similar weakening lines.

3. Use of a package according to claim 1 or claim 2 for the packaging of drinkable and/or edible products suitable for direct intake from the package into the mouth.

## Revendications

1. Emballage avec une fermeture déchirable destinée à libérer une ouverture (34) pour prélever un contenu et dotée d'une aide au déchirement (26, 50), la région d'ouverture étant, après avoir déchiré l'emballage, apte à être introduite dans la bouche afin de consommer directement le contenu et l'emballage présentant, au moins dans la région d'ouverture, des couches superposées de matériau d'emballage qui forment une partie extérieure d'emballage (20, 42) et une partie intérieure d'emballage (22, 48), et l'aide au déchirement étant disposée sur la partie extérieure d'emballage de telle sorte que la partie extérieure d'emballage (20, 42) est séparée de la partie intérieure d'emballage (22, 48) à une distance (a) de l'ouverture (34) et que la partie intérieure d'emballage (22, 48) est découverte dans la région d'ouverture,
**caractérisé en ce que**
l'emballage comprend un film stratifié (18) constitué d'un film intérieur (22) dirigé vers l'intérieur de l'emballage et d'un film extérieur (20) dirigé vers l'extérieur de l'emballage, le film intérieur et le film extérieur étant assemblés au moyen d'une colle à action permanente (24) et n'adhérant pas entre eux dans la région d'ouverture ou y adhérant avec une force plus faible que dans le reste de l'emballage, et une deuxième aide au déchirement (28) étant disposée sur le film intérieur (22) afin de former l'ouverture (34).

2. Emballage selon la revendication 1, **caractérisé en ce que** les aides au déchirement (26, 28) comprennent des encoches, découpes partielles linéaires ou perforations, et autres lignes d'affaiblissement analogues.

3. Utilisation d'un emballage selon la revendication 1 ou 2 pour emballer des contenus mangeables et/ou buvables aptes à être consommés directement de l'emballage dans la bouche.
